# FASCICULE DE BREVET EUROPEEN

(11) **EP 0 914 511 B1**
(45) Date de publication et mention de la délivrance du brevet: **18.12.2002**
(21) Numéro de dépôt: 98921585.0
(22) Date de dépôt: 23.04.1998
(51) Int. Cl.: D06F 31/00

(54) **TUNNEL DE LAVAGE A TRANSFERT DE LINGE PAR LE COTE**
DURCHLAUFWASCHMASCHINE MIT SEITLICHER ÜBERGABE VON WÄSCHESTÜCKEN
TUNNEL WASHING MACHINE WITH LATERAL CLOTHES TRANSFER

(30) Priorité: 24.04.1997 FR 9705076
(43) Date de publication de la demande: 12.05.1999
(73) Titulaire: Electrolux Systèmes de Blanchisserie, 10430 Rosières (FR)
(72) Inventeur: GRANDPIERRE, Cyril, F-10000 Troyes (FR)
(74) Mandataire: Poulin, Gérard
(86) Numéro de dépôt international: FR9800812
(87) Numéro de publication internationale: WO98048094

(56) Documents cités:
- DE-A- 1 948 045
- DE-A- 2 312 003
- DE-A- 2 352 717
- GB-A- 1 501 652

## Description

### Domaine technique

L'invention concerne un tunnel de lavage conçu pour effectuer simultanément, dans des compartiments différents, des opérations de prélavage, de lavage et de rinçage sur des charges de linge présentes dans ces compartiments.

Une telle installation peut être utilisée dans tous les cas où l'on souhaite pouvoir laver rapidement et efficacement des quantités importantes de linge. A titre d'illustration nullement limitative, on citera par exemple le cas des hôpitaux et celui des grandes blanchisseries.

### Etat de la technique

Les tunnels de lavage sont des installations de grandes dimensions, qui comprennent un tambour d'axe horizontal, placé dans une cuve fixe. Le tambour est divisé, dans le sens de sa longueur, en compartiments successifs aptes à contenir chacun une charge de linge. Les charges de linge à laver sont introduites à l'une des extrémités du tunnel et récupérées à l'extrémité opposée, lorsque le lavage est terminé. Chaque charge de linge passe ainsi successivement dans un ou plusieurs compartiments de prélavage, dans au moins deux compartiments de lavage et dans un ou plusieurs compartiments de rinçage, avant de ressortir du tunnel.

Afin d'effectuer le brassage du linge nécessaire à l'accomplissement des opérations de prélavage, de lavage et de rinçage, le tambour est animé d'un mouvement de rotation alternatif autour de son axe, dont l'amplitude est généralement d'environ 270°. En revanche, les charges de linge sont transférées simultanément d'un compartiment à l'autre lorsque le tambour effectue un tour complet sur lui-même.

Les fonctions de séparation des compartiments tant que la rotation alternative du tambour reste d'environ 270° et de transfert des charges de linge d'un compartiment à l'autre lorsque la rotation du tambour atteint un tour complet, sont assurées par le cloisonnement qui sépare les compartiments à l'intérieur du tambour. Deux techniques sont actuellement utilisées pour effectuer ce cloisonnement.

Selon une première technique connue, dite "à transfert par le bas", le cloisonnement est assuré d'une extrémité à l'autre du tambour par une cloison en forme d'hélice ou de vis d'Archimède. Le mouvement alternatif de rotation du tambour a alors pour effet de maintenir les charges de linge dans des compartiments séparés les uns des autres par la cloison en forme d'hélice. En outre, la séparation des charges de linge est préservée lorsque le tambour effectue un tour complet sur lui-même pour faire progresser le linge d'un compartiment à l'intérieur du tunnel.

Cette première technique connue de cloisonnement des tambours des tunnels de lavage a l'avantage d'être dépourvue de tout étranglement entre les compartiments successifs. Dans le cas d'une chute accidentelle de deux charges de linge dans le compartiment d'entrée, ces charges peuvent donc cheminer sans dommage jusqu'à l'extrémité de sortie du tunnel de lavage, sans risque de bourrage nécessitant une interruption du lavage.

Les tunnels de lavage de ce type ont aussi pour avantage que, pour un diamètre donné du tambour, la hauteur de chute du linge en cours de brassage est relativement élevée. Ainsi, cette hauteur de chute utilise environ les 2/3 du diamètre du tambour. Cette caractéristique est importante, car elle détermine le travail mécanique subi par le linge, dont dépend la qualité du lavage.

En revanche, les tunnels de lavage présentant un cloisonnement sous la forme d'une vis d'Archimède ont pour inconvénient notable d'être particulièrement coûteux. En effet, la cloison en forme d'hélice est une tôle non développable, de sorte que sa fabrication ne peut pas être automatisée.

Par ailleurs, ces tunnels de lavage transfèrent avec le linge la totalité de l'eau qu'il contient, lorsque le tambour effectue un tour complet pour faire avancer d'un compartiment les charges de linge.

La seconde technique utilisée, dite "à transfert par le centre", consiste à séparer les compartiments successifs au moyen de cloisons radiales et à prévoir, dans chacune de ces cloisons, une ouverture centrale circulaire sur laquelle est raccordée une structure de transfert approximativement en forme de pelle, placée dans l'un des compartiments adjacents. En effectuant un tour complet, la structure de transfert vient soulever le linge, et le conduit dans l'ouverture centrale.

Par rapport à la technique de cloisonnement des tunnels de lavage utilisant une vis d'Archimède, cette technique a pour avantage de permettre une fabrication automatisée. En effet, la majeure partie des tôles utilisées pour effectuer le cloisonnement est plane, les raccords sont pour la plupart à angle droit et les soudures sont généralement droites ou circulaires. Par conséquent, les tunnels de lavage utilisant cette technique de cloisonnement sont sensiblement moins coûteux que les tunnels de lavage à vis d'Archimède.

De plus, les structures en forme de pelles qui assurent le transfert des charges de linge d'un compartiment à l'autre lorsque le tambour effectue une rotation d'un tour complet, sont généralement perforées. Cette caractéristique permet d'éviter le transfert d'un compartiment à l'autre de la totalité de l'eau contenue dans le linge. La qualité du lavage s'en trouve améliorée.

En revanche, dans le cas où deux charges de linge sont introduites accidentellement dans le même compartiment, un bourrage conduisant à un blocage complet du linge est inévitable lorsque les charges de linge sont transférées entre les compartiments voisins. En effet, le transfert s'effectue alors par des passages de section réduite formant des étranglements entre les compartiments successifs. Lorsqu'un tel incident se produit, il est nécessaire d'arrêter la machine et d'intervenir pendant un temps relativement long. Cela constitue un handicap sérieux pour cette technique, compte tenu des quantités importantes de linge généralement traitées chaque jour dans les tunnels de lavage.

En outre, les tunnels de lavage dans lesquels le transfert des charges de linge s'effectue par le centre à l'aide de structures en forme de pelles se caractérisent par une hauteur de chute du linge sensiblement plus réduite que dans les tunnels à vis d'Archimède, pour un même diamètre de tambour, car le dispositif de transfert prend une place importante dans le tambour. Par conséquent, si l'on désire soumettre le linge à un travail mécanique équivalent afin d'obtenir une même qualité de lavage, il est nécessaire d'utiliser un tambour de diamètre sensiblement plus important.

Le document DE-A-1 948 045 divulgue les caractéristiques contenues dans le préambule de la revendication 1. Il décrit, en référence aux figures 1, 2 et 4 un tunnel de lavage dont les compartiments successifs sont séparés par des cloisons radiales planes présentant des ouvertures en forme de secteurs circulaires orientées vers le haut lorsque le tambour occupe sa position médiane. Chaque compartiment intègre une pale de transfert qui comprend successivement, dans le sens de l'avance du linge, une partie plane parallèle à l'axe du tambour et une partie en forme d'hélice.

Dans le document GB-A-1 501 652, les compartiments successifs d'un tunnel de lavage sont également séparés par des cloisons radiales planes dans lesquelles sont formées des ouvertures en forme de secteurs circulaires. Des pales de transfert comprenant une partie triangulaire et une partie en forme d'hélice sont placées dans ces compartiments.

Dans le document DE-A-2 352 717, des pales de transfert en forme d'hélice relient des bords parallèles opposés d'ouvertures rectangulaires formées dans les cloisons radiales planes qui délimitent les compartiments successifs d'un tunnel de lavage.

Enfin, le document DE-A-2 312 003 décrit un tunnel de lavage dont les compartiments successifs sont séparés par des cloisons radiales planes traversées par des ouvertures orientées vers le bas, présentant des bords en arcs de cercles. Des pales de transfert en forme d'hélice sont placées entre les ouvertures, dans chaque compartiment.

### Exposé de l'invention

L'invention a précisément pour objet un tunnel de lavage dont le cloisonnement original lui permet de cumuler les avantages des tunnels de lavage à vis d'Archimède et ceux des tunnels de lavage à transfert par le centre, au moyen de structures en forme de pelles placées sur le côté du tambour.

De façon plus précise, l'invention a pour objet un tunnel de lavage dont le cloisonnement autorise une fabrication automatisée, donc peu coûteuse, en permettant un égouttage de l'eau lors du transfert des charges de linge, sans pour autant présenter de risque de bourrage lors de l'introduction accidentelle de deux charges de linge dans un même compartiment, et en assurant une hauteur de chute du linge égale à environ deux tiers du diamètre du tambour, procurant ainsi une qualité de lavage optimale pour un diamètre de tambour donné.

Conformément à l'invention, ce résultat est obtenu au moyen d'un tunnel de lavage, comprenant un tambour monté tournant autour d'un axe horizontal, et présentant une première extrémité d'introduction de linge sale et une deuxième extrémité de sortie de linge propre, des cloisons planes divisant intérieurement le tambour en une pluralité de compartiments successifs de prélavage, de lavage et de rinçage, entre la première et la deuxième extrémités, dans lequel chaque cloison est situé dans un plan perpendiculaire à l'axe du tambour et comprend une ouverture excentrée en forme de secteur circulaire, formée entre l'axe et la paroi circonférentielle du tambour, les ouvertures excentrées étant orientées vers le haut, dans une position médiane du tambour lors d'un brassage du linge par rotation alternative du tambour d'amplitude inférieure à un tour, une pale de transfert étant placée dans chaque compartiment, entre les ouvertures, de façon à assurer un transfert automatique du linge entre les compartiments, lors d'une rotation d'un tour complet du tambour, caractérisé en ce que chaque pale de transfert comprend :
- une partie intermédiaire, plane et en forme de secteur circulaire, présentant un bord en arc de cercle raccordé sur la paroi circonférentielle du tambour et joignant deux cloisons consécutives, et deux bords droits situés dans des plans parallèles audit axe et passant par les côtés opposés des secteurs circulaires formés par les ouvertures ;
- deux parties terminales, planes et triangulaires, reliant les bords droits de la partie intermédiaire aux côtés opposés des secteurs circulaires formés par les ouvertures débouchant dans le compartiment qui contient cette pale.

Dans la forme de réalisation préférée de l'invention, les deux parties terminales triangulaires sont remplacées par deux parties terminales formées chacune d'au moins deux parties planes élémentaires sensiblement triangulaires et non coplanaires, reliant les bords droits de la partie intermédiaire aux côtés opposés des secteurs circulaires formés par les ouvertures débouchant dans le compartiment qui contient cette pale.

Cet agencement permet d'assurer un transfert des charges de linge par le côté du tambour, lorsque celui-ci effectue un tour complet, de simplifier la fabrication, et de réduire les coûts.

Avantageusement, les pales de transfert sont formées de tôles planes, pliées ou soudées entre elles ainsi qu'aux cloisons et à la paroi circonférentielle du tambour.

Le secteur circulaire formé par l'ouverture présente de préférence un angle dont le sommet est décalé du côté de l'ouverture, par rapport à l'axe, c'est-à-dire vers le haut dans la position médiane du tambour.

Chacune des pales de transfert relie alors les côtés opposés des secteurs circulaires formés par les ouvertures pratiquées dans les cloisons délimitant le compartiment qui contient cette pale.

En outre, les pales de transfert sont avantageusement perforées pour permettre d'égoutter une partie de l'eau contenue dans le linge, lorsque celui-ci est transféré d'un compartiment à l'autre.

### Brève description des dessins

On décrira à présent, à titre d'exemples non limitatifs, deux formes de réalisation de l'invention, en se référant aux dessins annexés, dans lesquels :
- la figure 1 est une vue de côté, en coupe longitudinale partielle, qui représente schématiquement un tunnel de lavage conforme à l'invention ;
- la figure 2 est une vue en perspective qui représente une partie du cloisonnement intérieur du tambour du tunnel de lavage de la figure 1 selon une première forme de réalisation de l'invention ;
- la figure 3 est une vue de dessus du cloisonnement illustré sur la figure 2 ;
- la figure 4 est une vue en bout du cloisonnement illustré sur les figures 2 et 3 ;
- les figures 5A et 5B sont des vues en bout et de dessus du cloisonnement, illustrant une première phase de transfert d'une charge de linge entre deux compartiments ;
- les figures 6A et 6B sont des vues analogues aux figures 5A et 5B, illustrant une deuxième étape du transfert ;
- les figures 7A et 7B sont des vue analogues aux figures 5A et 5B, illustrant une troisième étape du transfert ; et
- la figure 8 est une vue en perspective comparable à la figure 2, illustrant une forme de réalisation préférée du cloisonnement.

### Exposé détaillé de formes de réalisation

Comme l'illustre schématiquement la figure 1, le tunnel de lavage conforme à l'invention comprend un tambour cylindrique 16 supporté de façon tournante autour d'un axe horizontal. Le tambour 16 présente une paroi circonférentielle 17, généralement perforée, ainsi que des parois d'extrémité traversées l'une et l'autre par une ouverture centrale circulaire (non représentée).

On a illustré schématiquement sur la figure 1 des motoréducteurs 18 et 20 aptes à commander une rotation alternative du tambour 16 d'environ 270° autour de son axe, de part et d'autre d'une position médiane illustrée sur les figures, ainsi qu'une rotation d'un tour complet du tambour pour assurer le transfert des charges d'un compartiment à l'autre.

Bien entendu, les commandes de la rotation alternative et de la rotation d'un tour complet du tambour peuvent être assurées par un seul motoréducteur, sans sortir du cadre de l'invention.

On a aussi illustré schématiquement sur la figure 1 une trémie 22 permettant d'introduire des charges de linge sale à une première extrémité du tunnel de lavage, ainsi qu'une goulotte de sortie permettant d'extraire automatiquement les charges de linge propre à l'extrémité opposée du tunnel. La trémie 22, comme la goulotte 24 débouchent dans le tambour 16 par les ouvertures précitées (non représentées) formées dans les parois d'extrémité de celui-ci.

Conformément à l'invention, des moyens de cloisonnement de conception originale, qui seront décrits plus en détail par la suite, divisent intérieurement le tambour 16 en un certain nombre de compartiments successifs 26, entre l'extrémité d'introduction de linge sale dans laquelle débouche la trémie 22 et l'extrémité de sortie de linge propre dans laquelle débouche la goulotte 24. Chacun des compartiments 26 présente un volume généralement identique et permet d'effectuer l'une des opérations que doit subir le linge introduit dans le tunnel. Plus précisément, en allant de l'extrémité d'entrée du linge vers son extrémité de sortie, les charges de linge passent successivement dans au moins un compartiment de prélavage, au moins deux compartiments de lavage et au moins un compartiment de rinçage. Le nombre des compartiments 26 affectés à chacune de ces opérations varie selon les besoins de l'utilisateur, de telle sorte que le nombre total des compartiments 26 augmente avec la qualité et la quantité du lavage que l'on désire obtenir.

Pour faciliter la lecture de la figure 1, un certain nombre de dispositifs classiques dans les tunnels de lavage n'y ont pas été représentés. Parmi ces dispositifs, on citera notamment les moyens permettant d'assurer la circulation de l'eau dans le ou les compartiments de prélavage, dans les compartiments de lavage ainsi que dans les compartiments de rinçage, ainsi que les systèmes d'étanchéité prévus pour assurer la séparation entre les différents compartiments 26.

Comme on l'a illustré schématiquement sur la figure 4, des augets 28 sont prévus à l'intérieur de la paroi circonférentielle 17 du tambour 16, afin d'accroître, de façon connue, le brassage du linge.

Une description détaillée des moyens de cloisonnement qui équipent intérieurement le tambour 16 va à présent être faite en se référant aux figures 2 à 4.

Les moyens de cloisonnement comprennent tout d'abord une cloison plane 30 séparant chaque paire de compartiments 26 adjacents. Chaque cloison 30 est orientée radialement par rapport à l'axe du tambour 16 et présente la forme d'un disque dont le bord périphérique est soudé à l'intérieur de la paroi circonférentielle 17.

Toutes les cloisons 30 comportent une ouverture excentrée 32 sensiblement en forme de secteur circulaire. Cette ouverture excentrée 32 est formée entre l'axe du tambour 16 et sa paroi circonférentielle 17, de façon à être orientée vers le haut lorsque le tambour occupe sa position médiane de repos par rapport au brassage du linge effectué par la rotation alternative du tambour commandée par le motoréducteur 18. Ainsi, si la rotation alternative du tambour s'effectue sur 270°, l'amplitude de la rotation est de 135° de part et d'autre de cette position médiane.

Comme l'illustrent en particulier les figures 2 et 4, le secteur circulaire formé par l'ouverture 32 pratiquée dans chacune des cloisons 30 présente un angle d'environ 90° et son sommet est décalé du côté de l'ouverture 32 par rapport à l'axe du tambour 16, c'est-à-dire vers le haut dans la position médiane de celui-ci.

Comme on l'a représenté notamment sur les figures 5A, 5B et 5C, l'un des augets 28 est avantageusement placé dans le tambour 16 sensiblement dans le prolongement du bord d'attaque de chacune des ouvertures 32, par rapport au sens de rotation du tambour (flèche F).

En plus des cloisons 30 séparant les compartiments 26 adjacents, les moyens de cloisonnement qui sont prévus à l'intérieur du tambour 16 comprennent également des pales de transfert 34, qui relient entre elles les ouvertures 32 des cloisons 30 adjacentes, à l'intérieur de chacun des compartiments 26. Ces pales 34 ont pour fonction d'assurer le transfert automatique des charges de linge entre les compartiments 26 successifs, lorsque le tambour 16 effectue un tour complet, par exemple sous l'action des motoréducteurs 18 et 20.

De façon plus précise, à l'intérieur de chacun des compartiments 26, une pale de transfert 34 relie les côtés opposés des secteurs circulaires formés par les ouvertures 32 qui débouchent dans ce compartiment. Chacune des pales de transfert 34 est formée de parties élémentaires sensiblement planes et a sensiblement la forme d'une portion d'hélice.

Dans les deux formes de réalisation illustrées sur les figures 2 à 8, les pales de transfert 34 sont formées essentiellement de tôles sensiblement planes, pliées ou soudées entre elles ainsi qu'aux cloisons 30 et à la paroi circonférentielle 17 du tambour 16 selon des lignes droites ou en arc de cercle. Cet agencement autorise une fabrication automatisée et peu coûteuse du tambour qui limite le prix du tunnel de lavage dans son ensemble.

Ainsi, dans la première forme de réalisation et comme l'illustre en particulier la figure 2, chacune des pales 34 comprend une partie intermédiaire 36 sensiblement plane ainsi que deux parties terminales triangulaires 38, elles aussi sensiblement planes.

La partie intermédiaire 36 sensiblement plane présente la forme d'un secteur circulaire, présentant un bord 40 en arc de cercle raccordé par soudage sur la paroi périphérique 17 du tambour 16 et joignant deux cloisons 30 successives. La partie intermédiaire 36 présente en outre deux bords droits 42 qui sont alignés avec les côtés droits opposés des secteurs circulaires formés par les ouvertures 32, lorsqu'ils sont observés parallèlement à l'axe du tambour, c'est-à-dire lorsque le tambour est vu en bout.

Chacune des parties terminales triangulaires 38 des pales de transfert 34 relie les bords droits 42 de la partie intermédiaire 36 de cette pale aux côtés droits opposés des secteurs circulaires formés par les ouvertures 32 qui débouchent dans le compartiment contenant cette pale. Les parties terminales triangulaires 38 des pales 34 sont donc orientées parallèlement à l'axe du tambour 16 et situées dans deux plans formant entre eux un angle identique à celui des ouvertures 32.

Les ouvertures 32 pratiquées dans les cloisons 30 sont alignées lorsque le tambour 16 est vu en bout. Les pales 34 situées dans les compartiments 26 sont également toutes identiques afin d'assurer le transfert dans le même sens des charges de linge entre les compartiments 26 lorsque le tambour 16 effectue un tour complet sur lui-même sous l'action des motoréducteurs 18 et 20. Les pales 34 situées dans le premier et le dernier compartiments 26, dans lesquels débouchent la trémie 22 et la goulotte de sortie 24, peuvent présenter des formes différentes afin d'assurer un acheminement adapté de la charge de linge, lorsque le tambour 16 effectue une rotation d'un tour complet.

Comme on l'a illustré schématiquement sur les figures 3 et 4, les pales 34 peuvent comporter, dans certains compartiments, des perforations 44. Ces perforations ont pour fonction d'assurer un égouttage du linge lorsqu'il est transféré d'un compartiment 26 à un autre.

Les cloisons 30 présentent également des perforations (non représentées) lorsqu'elles séparent des compartiments 26 remplissant des fonctions identiques, selon un agencement classique dans les tunnels de lavage.

La structure du cloisonnement intérieur du tambour 16 qui vient d'être décrite en se référant aux figures 2 à 4 permet, comme on l'a déjà observé, de limiter sensiblement le coût du tunnel de lavage en autorisant une fabrication automatisée du tambour.

Par ailleurs, ce type de cloisonnement évite la création d'étranglements entre les compartiments voisins. Par conséquent, en cas d'introduction accidentelle de deux charges de linge dans un même compartiment, tout risque de blocage du linge par bourrage lors de son transfert entre les différents compartiments est évité. L'utilisateur ne risque donc pas d'être pénalisé par un tel incident.

En outre, la conception des moyens de cloisonnement qui viennent d'être décrits permet d'assurer une qualité de lavage comparable à celle d'un tunnel de lavage à vis d'Archimède, pour un tambour de diamètre donné. En effet, la hauteur de chute du linge utilise environ les 2/3 du diamètre du tambour, comme dans les tunnels de ce type.

Enfin, l'utilisation de pales 34 perforées permet d'égoutter le linge lorsqu'il est transféré d'un compartiment 26 à l'autre, comme l'illustrent les figures 5A, 5B, 6A, 6B, 7A et 7B. La qualité du lavage s'en trouve améliorée par rapport aux tunnels à vis d'Archimède, dans lesquels de telles perforations n'existent pas.

Dans la deuxième forme de réalisation, préférée de l'invention, illustrée sur la figure 8 les pales 34 ainsi que les ouvertures 32 présentent des formes légèrement différentes, permettant d'améliorer le transfert du linge entre les compartiments.

Ainsi, les côtés des secteurs circulaires formés par les ouvertures 32 ne sont plus droits, mais constitués chacun de deux segments consécutifs formant entre eux un angle obtus, tourné vers l'ouverture.

Par ailleurs, si chacune des pales 34 comprend toujours une partie plane intermédiaire 36 en forme de secteur circulaire, les parties terminales, par lesquelles les bords droits 42 de cette partie intermédiaire 36 sont reliés aux côtés opposés des ouvertures 32 sont différents. Ainsi, chacune de ces parties terminales est formée dans ce cas de deux parties planes élémentaires 38a et 38b, triangulaires et non coplanaires.

De façon plus précise, le sommet du secteur circulaire formé par la partie intermédiaire 36 est décalé du côté de l'ouverture 32, par rapport au sommet du secteur circulaire formé par celle-ci, lorsque le tambour est observé selon son axe. La partie plane élémentaire 38a relie un bord droit 42 du secteur circulaire formé par la partie intermédiaire 36 au segment externe d'un côté du secteur circulaire formé par l'ouverture 32. Par ailleurs, la partie plane élémentaire 38b relie le troisième côté des parties planes élémentaires 38a au segment interne du côté du secteur circulaire formé par l'ouverture 32.

Cet agencement permet aux pales 34 d'avoir une forme très proche de celle d'une portion d'hélice, tout en étant faciles à fabriquer à partir de tôles pliées et soudées.

Il est à noter que le nombre des parties planes élémentaires formant les parties d'extrémités des pales peut éventuellement être supérieur à deux.

Bien entendu, le tunnel de lavage conforme à l'invention peut subir différentes modifications sans sortir du cadre de l'invention. En particulier, le tunnel de lavage conforme à l'invention peut être équipé de tous les perfectionnements et aménagements disponibles sur les machines équivalentes.

## Revendications

1. Tunnel de lavage, comprenant un tambour (16) monté tournant autour d'un axe horizontal, et présentant une première extrémité d'introduction de linge sale et une deuxième extrémité de sortie de linge propre, des cloisons planes (30) divisant intérieurement le tambour en une pluralité de compartiments successifs (26) de prélavage, de lavage et de rinçage, entre la première et la deuxième extrémités, dans lequel chaque cloison (30) est située dans un plan perpendiculaire à l'axe du tambour et comprend une ouverture excentrée (32) en forme de secteur circulaire, formée entre l'axe et la paroi circonférentielle (17) du tambour, les ouvertures excentrées (32) étant orientées vers le haut, dans une position médiane du tambour lors d'un brassage du linge par rotation alternative du tambour d'amplitude inférieure à un tour, une pale de transfert (34) étant placée dans chaque compartiment, entre les ouvertures, de façon à assurer un transfert automatique du linge entre les compartiments, lors d'une rotation d'un tour complet du tambour, **caractérisé en ce que** chaque pale de transfert (34) comprend :
- une partie intermédiaire (36), plane et en forme de secteur circulaire, présentant un bord (40) en arc de cercle raccordé sur la paroi circonférentielle (17) du tambour et joignant deux cloisons (30) consécutives, et deux bords droits (42) situés dans des plans parallèles audit axe et passant par les côtés opposés des secteurs circulaires formés par les ouvertures (32) ;
- deux parties terminales (38, 38a, 38b), planes et triangulaires (38) ou formées chacune d'au moins deux parties élémentaires (38a, 38b), planes, triangulaires et non coplanaires, reliant les bords droits (42) de la partie intermédiaire (36) aux côtés opposés des secteurs circulaires formés par les ouvertures (32) débouchant dans le compartiment (26) qui contient cette pale.

2. Tunnel de lavage selon la revendication 1, dans lequel les pales de transfert (34) sont formées de tôles planes, pliées et soudées entre elles ainsi qu'aux cloisons (30) et à la paroi circonférentielle (17) du tambour.

3. Tunnel de lavage selon l'une quelconque des revendications 1 à 2, dans lequel le secteur circulaire formé par l'ouverture (32) présente un angle dont le sommet est décalé du côté de l'ouverture, par rapport à l'axe.

4. Tunnel de lavage selon l'une quelconque des revendications 1 à 3, dans lequel chaque pale de transfert (34) relie les côtés opposés des secteurs circulaires formés par les ouvertures (32) pratiquées dans les cloisons (30) délimitant le compartiment (26) qui contient cette pale.

5. Tunnel de lavage selon l'une quelconque des revendications précédentes, dans lequel les pales de transfert (34) sont perforées.

## Patentansprüche

1. Durchlaufwaschmaschine mit einer sich um eine Horizontalachse drehend angebrachten Trommel (16) mit einem ersten Ende zur Einführung der schmutzigen Wäsche und einem zweiten Ende zum Austritt sauberer Wäsche, wobei plane Trennwände (30) die Trommel im Innern in mehrere aufeinanderfolgende Fächer (26) zur Vorwäsche, zur Wäsche und zum Spülen zwischen dem ersten und zweiten Ende unterteilen, wobei jede Trennwand (30) in einem zur Trommelachse senkrechten Plane gelegen ist und eine exzentrische Öffnung (32) in Form eines Kreissektors aufweist, die bzw. der zwischen der Achse und der Umfangswand (17) der Trommel ausgebildet ist, wobei die exzentrischen Öffnungen (32) in einer mittleren Position der Trommel während des Umwälzens der Wäsche durch alternierende Drehung der Trommel um eine Amplitude, die geringer ist als eine Umdrehung, nach oben orientiert sind, wobei eine Förderschaufel (34) in jedem Fach zwischen den Öffnungen derart angeordnet ist, dass ein automatischer Transport der Wäsche zwischen den Fächern während einer Drehung einer kompletten Umdrehung der Trommel gewährleistet ist, **dadurch gekennzeichnet, dass** jede Förderschaufel (34) umfasst:
ein planes und die Form eines Kreissektors aufweisendes Zwischenteil (36), das einen Rand (40) in Kreisbogenform aufweist, der an der Umfangswand (17) der Trommel angebracht ist und zwei aufeinanderfolgende Trennwände (30) miteinander verbindet, sowie zwei gerade Ränder bzw. Kanten (42), die in parallelen Ebenen zu der Achse gelegen sind und durch die entgegengesetzten Seiten der durch die Öffnungen (32) gebildeten Kreissektoren hindurchgehen,
zwei Endteile, die plan und dreieckig sind (38)oder von denen jeder aus mindestens zwei elementaren Teilen (38a,38b), die plan, dreieckig und nicht-koplanar sind, besteht und die geraden Ränder (42) des Zwischenteils (36) mit den entgegengesetzten Seiten der von den Öffnungen (32), welche in das Fach (26) münden, das diese Schaufel enthält, gebildeten Kreissektoren verbinden.

2. Durchlaufwaschmaschine nach Anspruch 1, wobei die Förderschaufeln (34) aus Ebenen, gefalteten bzw. gebogenen und untereinander sowie mit den Trennwänden (30) und der Umfangswand (17) der Trommel verschweißten Blechen gebildet sind.

3. Durchlaufwaschmaschine nach einem der Ansprüche 1 oder 2, wobei der von der Öffnung (32) gebildete Kreissektor einen Winkel bildet, dessen Scheitel zur Seite der Öffnung in Bezug auf die Achse versetzt ist.

4. Durchlaufwaschmaschine nach einem der Ansprüche 1 bis 3, wobei jede Förderschaufel (34) die entgegengesetzten Seiten von Kreissektoren verbindet, welche durch die in die Trennwände (30), welche das diese Schaufel enthaltende Fach (26) begrenzen, eingebrachten Öffnungen (32) gebildet sind.

5. Durchlaufwaschmaschine nach einem der vorangehenden Ansprüche, wobei die Förderschaufeln (34) durchlöchert sind.

## Claims

1. Washing tunnel comprising a drum (16) mounted so that it rotates about a horizontal axis and has a first end into which the soiled laundry is inserted and a second end from which the clean laundry is removed, planar partitions (30) internally dividing the drum into a plurality of successive compartments (26) located between the first and second end for carrying out prewashing, washing and rinsing operations, in which each partition (30) is located in a plane perpendicular to the drum axis, each partition comprising an off-centre circular sector-shaped opening (32) formed between the axis and the circumferential wall (17) of the drum, the off-centre openings (32) are oriented upwards in a median position of the drum by less than one turn, a transfer blade (34) being located in each compartment between the openings so as to ensure the automatic transfer of the laundry between the compartments during a complete revolution of the drum, **characterized in that** each transfer blade (34) comprises:
- a planar, circular sector-shaped, intermediate portion (36), having a circular arc edge (40) connected to the circumferential wall (17) of the drum and joining two consecutive partitions (30) and two straight edges (42) located in planes parallel to said axis and passing through the opposite sides of the circular sectors formed by the openings (32),
- two terminal, planar, triangular portions (38, 38a, 38b) linking the straight edges (42) and the intermediate portion (38a, 38b) to the opposite sides of the circular sectors formed by the openings (32) issuing into the compartment (26) containing said blade.

2. Washing tunnel according to claim 1, wherein the transfer blades (34) are formed by planar sheets, which are bent and welded to one another as well as to the partitions (30) and to the circumferential wall (17) of the drum.

3. Washing tunnel according to either of the claims 1 and 2, wherein the circular sector formed by the opening (32) has an angle, whose apex is displaced from the side of the opening with respect to the axis.

4. Washing tunnel according to any one of the claims 1 to 3, wherein each transfer blade (34) links opposite sides of the circular sectors formed by the openings (32) made in the partitions (30) defining the compartment (26) containing said blade.

5. Washing tunnel according to any one of the preceding claims, wherein the transfer blades (34) are perforated.
